# FASCICULE DE BREVET EUROPEEN

(11) **EP 2 560 887 B1**
(45) Date de publication et mention de la délivrance du brevet: **18.02.2015**
(21) Numéro de dépôt: 11730382.6
(22) Date de dépôt: 15.04.2011
(51) Int. Cl.: B65D 1/02

(54) **FOND DE RÉCIPIENT PÉTALOÏDE RENFORCÉ**
VERSTÄRKTER BLÜTENFÖRMIGER BODEN FÜR EINEN BEHÄLTER
STRENGTHENED PETALOID BASE OF A CONTAINER

(30) Priorité: 21.04.2010 FR 1001704
(43) Date de publication de la demande: 27.02.2013
(73) Titulaire: Sidel Participations, 76930 Octeville Sur Mer (FR)
(72) Inventeur: BOUKOBZA, Michel, F-76930 Octeville sur Mer (FR)
(74) Mandataire: Louiset, Raphael
(86) Numéro de dépôt international: PCT/FR2011/050872
(87) Numéro de publication internationale: WO 2011/131893

(56) Documents cités:
- EP-A1- 1 795 328
- US-A- 5 353 954

## Description

L'invention se rapporte à la fabrication des récipients, notamment des bouteilles, obtenus par soufflage ou étirage soufflage à partir d'ébauches (préformes ou récipients intermédiaires) en matière thermoplastique.

Un récipient comprend généralement un col ouvert, par lequel on introduit le contenu (généralement un liquide ou une pâte), un corps, qui confère au récipient son volume, et un fond, qui ferme le corps à l'opposé du col et forme un socle destiné à assurer la tenue et le maintien du récipient lorsqu'il repose sur une surface.

On cherche généralement à rigidifier le fond, pour le rendre résistant, selon les cas :
- à la pression hydrostatique exercée par le contenu,
- pour les applications de remplissage à chaud, aux contraintes thermiques induites par la température élevée du contenu, cette température pouvant être supérieure à la température de transition vitreuse de la matière constitutive du récipient (à titre d'exemple, de nombreux récipients en PET, dont la température de transition vitreuse est d'environ 80°C, peuvent être remplis de liquides dont la température avoisine ou dépasse 90°C) ;
- pour les applications gazeuses, aux contraintes mécaniques dues à la pression du gaz dissous dans le liquide (cas de la bière par exemple).

Ces applications peuvent d'ailleurs se combiner : certains liquides carbonatés peuvent être remplis à chaud, ou subir une pasteurisation qui accroît à la fois la température (et donc le volume) du liquide et la pression du gaz dissous chauffé. Dans certaines applications particulières de remplissage à chaud, appelées « HR azoté », on introduit dans le récipient, après remplissage mais avant bouchage, une goutte d'azote liquide destiné, après vaporisation, à maintenir sous pression le volume mort (situé dans le col, au-dessus du liquide) et éviter ainsi une rétraction trop importante du récipient lors du refroidissement du liquide.

Dans tous ces cas, le fond doit être particulièrement résistant mécaniquement, et l'on a généralement recours à une forme pétaloïde : le fond comprend des pieds en saillie, en forme de pétales, séparés par des portions de paroi convexe, appelés creux ou vallées, qui s'étendent radialement depuis le centre du fond. Les pieds sont destinés à assurer le maintien du récipient posé sur une surface ; les vallées sont destinées à absorber les efforts (thermiques, mécaniques) exercés par le contenu, notamment lors du remplissage.

Ces problématiques sont bien exposées dans le brevet français FR 2 822 804, ou dans son équivalent américain US 7 051 889, qui propose un récipient à fond pétaloïde muni d'une empreinte centrale en croix destinée à se déformer et accompagner la rétraction partielle du liquide lors de son refroidissement.

US5353954 décrit un récipient selon le préambule de la revendication 1.

Si les fonds pétaloïdes améliorent sensiblement les performances mécaniques des récipients, ils induisent toutefois des difficultés de fabrication, en raison de leur forme tourmentée qui peut gêner l'expansion de la matière lors du soufflage (on nomme « soufflabilité » la capacité du récipient à être formé par soufflage). En effet, la matière a tendance à se figer dès son contact avec le moule au niveau des empreintes des vallées, lesquelles sont atteintes en premier. L'expansion ultérieure de la matière dans les empreintes des pieds s'en trouve alors freinée, et l'on note in fine des variations non souhaitées d'épaisseur de matière entre les vallées et les pieds. Dans certains cas, on observe un surétirage dans les pieds, qui se traduit par un blanchissement de la matière.

Il apparaît donc souhaitable de réduire la largeur (mesurée perpendiculairement à la direction radiale) de la vallée, afin de minimiser la surface de premier contact avec la matière et ainsi améliorer la soufflabilité du récipient.

Mais il est en même temps souhaitable d'élargir les vallées pour accroître la résistance du fond.

Par ailleurs, il est souhaitable d'incliner autant que possible les parois (ou flancs) des pieds, afin de faciliter l'expansion de la matière dans les empreintes correspondantes, et améliorer ainsi la soufflabilité du récipient.

Mais il est en même temps souhaitable de rendre ces parois aussi verticales que possible afin d'accroître la rigidité du fond, car des parois trop inclinées accroissent le risque de retournement du fond sous l'effet des contraintes évoquées ci-dessus.

On voit que le dimensionnement du fond, et plus particulièrement des pieds et des vallées, est soumis à un cahier des charges dont les contraintes sont contradictoires : les vallées doivent être assez larges, et les pieds assez verticaux, pour conférer au fond la rigidité requise ; a contrario, les vallées doivent être suffisamment étroites, et les pieds assez inclinés, pour conférer au récipient une bonne soufflabilité.

Certes, on pourrait rechercher un compromis en menant une campagne systématique d'essais-résultats. Mais une telle campagne est longue, fastidieuse et coûteuse car elle nécessite la réalisation de nombreux prototypes. En outre, les résultats ne sont pas nécessairement garantis pour toutes les applications.

Un objectif de l'invention est par conséquent de proposer un nouveau récipient dont le fond réponde de manière satisfaisante aux contraintes contradictoires de rigidité et de soufflabilité.

A cet effet, l'invention propose un récipient en matière thermoplastique obtenu par soufflage ou étirage soufflage à partir d'une ébauche, ce récipient comprenant un fond pétaloïde muni de pieds en saillie, séparés par des vallées en creux qui s'étendent radialement à partir d'une zone centrale du fond, chaque pied présentant deux flancs qui bordent chacun latéralement une vallée, chaque pied étant muni, sur chacun de ses flancs, d'une joue qui fait saillie latéralement du côté de la vallée.

Les joues contribuent à verticaliser les pieds de part et d'autre des vallées, ce qui accroît la rigidité du fond et le rend plus résistant mécaniquement aux contraintes thermiques et/ou mécaniques exercées par le contenu, par exemple à l'occasion d'un remplissage à chaud, ou lorsque le contenu est un liquide carbonaté.

Selon un mode de réalisation, chaque joue est sensiblement plane et forme un angle faible avec un plan radial médian de la vallée. Plus précisément, la joue forme par exemple avec ce plan médian un angle compris entre 10° et 20°, et de préférence de 15° environ.

Chaque flanc est aussi incliné par rapport à un plan médian de la vallée, la joue formant avec le flanc un angle supérieur à 0° et inférieur à 20°.

Chaque flanc et la joue en saillie de celui-ci présentent de préférence un bord commun qui s'étend à la jonction avec la vallée.

La joue présente par exemple un contour sensiblement triangulaire ; sur au moins un bord, elle se raccorde au flanc par un congé à courbure double.

En outre, selon un mode particulier de réalisation, le fond comprend, dans les vallées, des raidisseurs sous forme de nervures radiales en saillie vers l'extérieur, qui renforcent le fond et qui s'étendent par exemple depuis un voisinage d'une zone centrale du fond jusqu'à proximité de la périphérie de celui-ci.

D'autres objets et avantages de l'invention apparaîtront à la lumière de la description faite ci-après en référence aux dessins annexés dans lesquels :
- la figure 1 est une vue en perspective de dessous d'un récipient conforme à l'invention ;
- la figure 2 est vue à échelle agrandie du fond du récipient de la figure 1 ;
- la figure 3 est une vue en plan de dessous du fond de la figure 2 ;
- Les figures 4, 5 et 6 sont des vues en coupe du fond, respectivement selon les lignes IV-IV, V-V et VI-VI de la figure 3 ; pour plus de clarté les lignes d'arrière-plan figurant l'intérieur du fond ont été effacées.

Sur la figure 1 est représentée, en perspective, la partie inférieure d'un récipient **1 -** en l'occurrence une bouteille - obtenu par soufflage ou étirage soufflage à partir d'une préforme en matière thermoplastique, par exemple en polyéthylène téréphtalate (PET).

Le récipient **1** s'étend selon un axe **X** principal et comprend une paroi **2** latérale appelée corps, et un fond **3** qui ferme le corps **2** à une extrémité inférieure de celui-ci.

Le fond **3** est pétaloïde, et comprend une série de pieds **4** formés par des excroissances en saillie vers l'extérieur du récipient **1,** et qui s'étendent depuis une zone **5** centrale du fond **3** en forme de pastille, où la matière est restée sensiblement amorphe, vers la périphérie du fond **3.**

La partie la plus saillante ou sommet **6** des pieds **4,** qui est en même temps la plus large et forme une assise pour le récipient **1,** par laquelle celui-ci peut reposer sur une surface plane (par exemple une table), se trouve au voisinage de la périphérie du fond **3.** Chaque pied **4** présente une face **7** d'extrémité qui s'étend en pente douce et en s'amincissant depuis le sommet **6** vers la zone **5** centrale du fond **3,** de sorte que le pied **4** présente en section radiale un profil sensiblement triangulaire (figure 4).

Comme cela est bien visible sur les figures 1 à 3, les pieds **4** sont séparés par des vallées **8** formées par d'étroites bandes de matière qui s'étendent radialement en étoile depuis la zone **5** centrale du fond **3** jusqu'à la périphérie de celui-ci. Les vallées **8** sont convexes vers l'extérieur en section radiale (cf. à gauche sur la figure 4) et légèrement concaves vers l'extérieur en section transversale (c'est-à-dire selon un plan perpendiculaire à la direction radiale, cf. figure 5).

On voit sur les figures 1 à 3 que les pieds **4** sont en nombre égal aux vallées **8.** Dans l'exemple illustré sur les dessins, le fond **3** comprend cinq pieds **4** et cinq vallées **8,** régulièrement alternés et répartis en étoile. Ce nombre constitue un bon compromis ; il pourrait toutefois être inférieur (mais supérieur ou égal à trois), ou supérieur (mais de préférence inférieur ou égal à sept).

Chaque pied **4** présente deux flancs **9** sensiblement plans qui bordent chacun latéralement une vallée **8.** Plus précisément, les flancs **9** d'un même pied **4** sont tournés dos à dos, à l'opposé l'un de l'autre, tandis qu'une même vallée **8** est bordée latéralement par deux flancs **9** en vis-à-vis de deux pieds **4** adjacents.

Chaque flanc **9** suit le contour général du pied **4** (en l'occurrence triangulaire) et s'étend depuis un bord **10** supérieur curviligne, le long duquel le flanc **9** se raccorde à la vallée **8** par un congé **11** à section sensiblement circulaire (figure 5), jusqu'à un sommet **12** situé au voisinage du sommet **6** du pied **4.** Le flanc **9** est délimité par deux bords sensiblement à angle droit, à savoir un bord **13** externe, sensiblement parallèle au corps **2** du récipient **1** et qui s'étend depuis une extrémité **14** externe du bord **10** supérieur jusqu'au sommet **12,** et un bord **15** interne, sensiblement parallèle à la face **7** d'extrémité du pied **4** et qui s'étend depuis une extrémité interne **16** du bord supérieur jusqu'au sommet **12.**

Comme cela est représenté sur les figures 3 et 6, les flancs **9** ne sont pas verticaux (car le fond **3** serait alors difficile, voire impossible à souffler), mais inclinés en s'ouvrant depuis la vallée **8** vers le sommet **12,** de sorte que chaque pied **4** présente, en section dans un plan transversal (cf. figure 6), un profil en V à sommet arrondi ou, en d'autres termes, en U à branches évasées.

Chaque flanc **9** est incliné par rapport à un plan radial **P** coupant la vallée **8** le long d'une ligne médiane en deux parties identiques, et présente par rapport à ce plan **P** une ouverture angulaire **A** relativement importante, comprise entre 20° et 30°. De préférence, comme dans l'exemple illustré sur la figure **5****,** cette ouverture angulaire **A** est de 25° environ.

Chaque flanc **9** se raccorde à la face **7** d'extrémité du pied **4** par des congés **17** de raccordement à profil en arc de cercle à grand rayon.

En outre, comme cela est visible sur toutes les figures, chaque pied **4** est muni, sur chacun de ses flancs **9,** d'une joue **18** qui fait saillie latéralement du côté de la vallée **8.**

La joue **18** est sensiblement plane et présente un contour (en l'occurrence triangulaire) similaire à celui du flanc **9** dont elle fait saillie. La joue **18** s'étend depuis un bord supérieur curviligne, confondu avec le bord **10** supérieur du flanc, jusqu'à un sommet **19** situé au voisinage du sommet **12** du flanc **9.** On peut voir sur les figures 4 et 6 que le contour de la joue **18** est sensiblement homothétique de celui du flanc **9,** la superficie de la joue **18** étant inférieure à celle du flanc **9.** La joue **18** est délimitée par deux bords sensiblement à angle droit, à savoir un bord **20** externe et un bord **21** interne, qui se rejoignent au sommet **19** et sont sensiblement parallèles respectivement au bord **13** externe et au bord **15** interne du flanc **9** en étant décalés de ceux-ci vers l'intérieur de la joue **18.**

Comme cela est illustré sur la figure 5, la joue **18** ne s'étend pas dans un plan parallèle au flanc **9** dont elle fait saillie, mais incliné par rapport à celui-ci. Plus précisément, la joue **18** présente, par rapport au plan radial **P,** une ouverture angulaire **B** faible, inférieure à 20° et de préférence comprise entre 10° et 20°. Dans l'exemple illustré sur la figure 5, l'ouverture angulaire **B** est de 15° environ. En d'autres termes, dans l'hypothèse où, comme cela est décrit ci-dessus, le flanc **9** est incliné d'un angle compris entre 20° et 30° par rapport au plan **P,** la joue **18** est inclinée, par rapport au flanc **9** lui-même, d'un angle A-B supérieur à 0° mais inférieur à 20°.

Le bord **20** externe et le bord **21** interne de la joue **18** se raccordent aux bords **13, 15** correspondants du flanc **9** par des congés **22** à double courbure inversée (ou double rayon), que l'on a matérialisés sur les figures (de manière bien visible sur les figures 2 et 6) par des lignes à profil en S.

La forte inclinaison des flancs **9** permet à la matière, lors du soufflage, d'atteindre facilement le fond de l'empreinte des pieds **4** (correspondant aux sommets **6),** au bénéfice de la soufflabilité du fond **3.**

On notera que cette soufflabilité est également facilitée par les rayons importants des congés **17.**

Par ailleurs, la présence des joues **18** favorise la soufflabilité du fond **3** du fait que celles-ci, par leur forme particulière, viennent creuser l'empreinte du moule au niveau des flancs **9** et ont donc pour effet de retarder le contact de la matière avec le moule au niveau des joues **18** lors du soufflage du récipient. En conséquence, les autres parties du fond **3** (notamment la jonction entre les vallées **8** et les flancs **9)** peuvent se développer plus aisément que sur les fonds pétaloïdes connus. En outre, la présence des joues **18** permet d'éviter que cette bonne soufflabilité ne soit obtenue au détriment de la rigidité du fond 3. En effet, les joues **18** ont pour fonction de verticaliser localement les pieds **4** de part et d'autre des vallées **8** et s'opposent par conséquent à l'affaissement du fond **3** sous l'effet de contraintes mécaniques et/ou thermiques exercées sur le récipient **1** (par exemple lors d'un remplissage à chaud ou dans le cas d'un liquide carbonaté).

Les congés **22** à double courbure inversée contribuent de manière dynamique à cette fonction. En effet, sous l'effet des contraintes mécaniques et/ou thermiques, les congés **22** ont tendance à fluer et à se dilater en s'aplatissant, ce qui provoque un déploiement (autrement dit une verticalisation) de la joue **18** en direction de la vallée **8.**

Selon un mode préféré de réalisation, illustré sur les dessins, le fond **3** est par ailleurs renforcé au moyen de raidisseurs **23** sous forme de nervures radiales qui s'étendent en saillie vers l'extérieur du récipient **1,** au fond et le long des vallées **8.** Plus précisément, chaque raidisseur **23** s'étend le long d'une ligne médiane d'une vallée, depuis la zone **5** centrale (ou à proximité) jusqu'à la périphérie (ou à proximité) du fond **3.**

Chaque raidisseur **23** présente en plan (figure 3) une forme de fuseau qui va en s'élargissant depuis la zone **5** centrale vers la périphérie ; en section radiale (figure 4), le raidisseur suit le contour arqué convexe de la vallée **8 ;** en section transversale (figures 5 et 6), le raidisseur présente un profil bombé vers l'extérieur du récipient.

Les raidisseurs **23** ont pour fonction de rigidifier le fond **3.** Sous l'effet des contraintes mécaniques et/ou thermiques exercées sur le récipient (par exemple lors d'un remplissage à chaud ou dans le cas d'un liquide carbonaté), les raidisseurs **23** ont tendance à fluer en se dilatant et en s'aplatissant, ce qui provoque un élargissement des vallées **8** et, par voie de conséquence, une verticalisation des pieds **4** qui s'oppose, comme indiqué précédemment, à l'affaissement du fond **3.**

Il n'est pas nécessaire pour atteindre cet objectif que les raidisseurs **23** occupent transversalement toute la largeur des vallées **8.** Il est suffisant que les raidisseurs **23** occupent une partie seulement de la largeur des vallées **8.** Ainsi, selon un mode préféré de réalisation illustré sur les figures et plus particulièrement visible sur la figure 3, les raidisseurs **23** s'étendent transversalement sur un tiers environ de la largeur des vallées **8.**

Par ailleurs, les vallées **8** ne sont pas nécessairement toutes pourvues de raidisseurs **23 :** on pourrait en prévoir sur une partie seulement d'entre elles (par exemple une sur deux lorsque le fond **3** comprend un nombre pair de vallées **8).**

## Revendications

1. Récipient (**1**) en matière thermoplastique obtenu par soufflage ou étirage soufflage à partir d'une ébauche, ce récipient comprenant un fond (**3**) pétaloïde muni de pieds (**4**) en saillie, séparés par des vallées (**8**) en creux qui s'étendent radialement à partir d'une zone (**5**) centrale du fond (**3**), chaque pied (**4**) présentant deux flancs (**9**) qui bordent chacun latéralement une vallée (**8**), **caractérisé en ce que** chaque pied (**4**) est muni, sur chacun de ses flancs (**9**), d'une joue (**18**) qui fait saillie latéralement du côté de la vallée (**8**).

2. Récipient (**1**) selon la revendication **1, caractérisé en ce que** chaque joue (**18**) est sensiblement plane et forme un angle (**B**) faible avec un plan (**P**) radial médian de la vallée (**8**).

3. Récipient (**1**) selon la revendication **2, caractérisé en ce que** la joue (**18**) forme avec ledit plan (**P**) médian un angle (**B**) compris entre 10° et 20°, et de préférence de 15° environ.

4. Récipient (**1**) selon la revendication **3, caractérisé en ce que** chaque flanc (**9**) est incliné par rapport audit plan (**P**) médian de la vallée, et **en ce que** la joue (**18**) forme avec le flanc (**9**) un angle (**A-B**) supérieur à 0° et inférieur à 20°.

5. Récipient (**1**) selon l'une des revendications précédentes, **caractérisé en ce que** chaque flanc (**9**) et la joue (**18**) en saillie de celui-ci présentent un bord (**10**) commun qui s'étend à la jonction avec la vallée (**8**).

6. Récipient (**1**) selon l'une des revendications précédentes, **caractérisé en ce que** la joue (**18**) présente un contour sensiblement triangulaire.

7. Récipient (**1**) selon l'une des revendications précédentes, **caractérisé en ce que**, sur au moins un bord (**20, 21**), la joue (**18**) se raccorde au flanc (**9**) par un congé (**22**) à courbure double.

8. Récipient (**1**) selon l'une des revendications précédentes, **caractérisé en ce que** le fond (**3**) comprend, dans les vallées (**8**), des raidisseurs (**23**) sous forme de nervures radiales en saillie vers l'extérieur.

9. Récipient (**1**) selon la revendication **8, caractérisé en ce que** lesdits raidisseurs (**23**) s'étendent depuis un voisinage d'une zone (**5)** centrale du fond (**3**) jusqu'à proximité de la périphérie de celui-ci.

## Patentansprüche

1. Behälter (1) aus Thermoplast, der durch Blasformen oder Streckblasen aus einem Vorformling erhalten worden ist, wobei dieser Behälter einen petaloiden Boden (3) umfasst, der mit vorragenden Füßen (4) versehen ist, die durch hohle Täler (8) getrennt sind, die sich radial von einem zentralen Bereich (5) des Bodens (3) erstrecken, wobei jeder Fuß (4) zwei Flanken (9) aufweist, die jeweils seitlich an ein Tal (8) angrenzen, **dadurch gekennzeichnet, dass** jeder Fuß (4) an jeder seiner Flanken (9) mit einer Wange (18) versehen ist, die seitlich von der Seite des Tals (8) vorragt.

2. Behälter (1) nach Anspruch 1, **dadurch gekennzeichnet, dass** jede Wange (18) im Wesentlichen eben ist und einen kleinen Winkel (B) mit einer radialen Mittelebene (P) des Tals (8) bildet.

3. Behälter (1) nach Anspruch 2, **dadurch gekennzeichnet, dass** die Wange (18) einen Winkel (B) zwischen 10° und 20° und vorzugsweise von ungefähr 15° mit der Mittelebene (P) bildet.

4. Behälter (1) nach Anspruch 3, **dadurch gekennzeichnet, dass** jede Flanke (9) bezüglich der Mittelebene (P) des Tals geneigt ist und dass die Wange (18) einen Winkel (A - B) mit der Flanke (9) bildet, der größer als 0° und kleiner als 20° ist.

5. Behälter (1) nach einem der vorhergehenden Ansprüche, **dadurch gekennzeichnet, dass** jede Flanke (9) und ihre vorragende Wange (18) einen gemeinsamen Rand (10) aufweisen, der sich zur Verbindung mit dem Tal (8) erstreckt.

6. Behälter (1) nach einem der vorhergehenden Ansprüche, **dadurch gekennzeichnet, dass** die Wange (18) eine im Wesentlichen dreieckige Kontur aufweist.

7. Behälter (1) nach einem der vorhergehenden Ansprüche, **dadurch gekennzeichnet, dass** die Wange (18) an mindestens einem Rand (20, 21) über eine Kehle (22) mit Doppelkrümmung an die Flanke (9) anschließt.

8. Behälter (1) nach einem der vorhergehenden Ansprüche, **dadurch gekennzeichnet, dass** der Boden (3) in den Tälern (8) Aussteifungen (23) in der Form von radialen Rippen, die nach außen vorragen, umfasst.

9. Behälter (1) nach Anspruch 8, **dadurch gekennzeichnet, dass** sich die Aussteifungen (23) von der Nachbarschaft eines zentralen Bereichs (5) des Bodens (3) aus bis in die Nähe seiner Peripherie erstrecken.

## Claims

1. Container (1) made of thermoplastic and obtained by blow-moulding or stretch-blow-moulding from a preform, this container comprising a petaloid base (3) with protruding feet (4) separated by recessed valleys (8) which extend radially from a central zone (5) of the base (3), each foot (4) having two flanks (9) each laterally bordering a valley (8), **characterized in that** each foot (4) is equipped, on each of its flanks (9), with a flange (18) which projects laterally on the side of the valley (8).

2. Container (1) according to Claim 1, **characterized in that** each flange (18) is substantially planar and makes a small angle (B) with a median radial plane (P) of the valley (8).

3. Container (1) according to Claim 2, **characterized in that** the flange (18) forms, with the said median plane (P), an angle (B) of between 10° and 20°, and preferably of around 15°.

4. Container (1) according to Claim 3, **characterized in that** each flank (9) is inclined with respect to the said median plane (P) of the valley, and **in that** the flange (18) makes, with the flank (9), an angle (A-B) greater than 0° and less than 20°.

5. Container (1) according to one of the preceding claims, **characterized in that** each flank (9) and the flange (18) projecting therefrom have an edge (10) in common which extends to the junction with the valley (8).

6. Container (1) according to one of the preceding claims, **characterized in that** the flange (18) has a substantially triangular outline.

7. Container (1) according to one of the preceding claims, **characterized in that**, on at least one edge (20, 21), the flange (18) connects to the flank (9) via a fillet (22) with double curvature.

8. Container (1) according to one of the preceding claims, **characterized in that** the base (3) comprises, in the valleys (8), stiffeners (23) in the form of radial ribs projecting outwards.

9. Container (1) according to Claim 8, **characterized in that** the said stiffeners (23) extend from near a central zone (5) of the base (3) into the vicinity of the periphery thereof.
